# EUROPÄISCHE PATENTSCHRIFT

(11) **EP 2 719 504 B1**
(45) Veröffentlichungstag und Bekanntmachung des Hinweises auf die Patenterteilung: **12.08.2015**
(21) Anmeldenummer: 13187835.7
(22) Anmeldetag: 09.10.2013
(51) Int. Cl.: B25B 29/02

(54) **Spannvorrichtung zum Dehnen eines Gewindebolzens**
Tension device for straining a threaded bolt
Dispositif de serrage pour l'étirement d'un boulon fileté

(30) Priorität: 11.10.2012 DE 102012109681
(43) Veröffentlichungstag der Anmeldung: 16.04.2014
(73) Patentinhaber: Hohmann, Jörg, 59872 Meschede (DE); Hohmann, Frank, 59581 Warstein (DE)
(72) Erfinder: Hohmann, Jörg, 59872 Meschede (DE); Hohmann, Frank, 59581 Warstein (DE)
(74) Vertreter: Bungartz Christophersen Partnerschaft mbB Patentanwälte

(56) Entgegenhaltungen:
- DE-A1- 3 047 674
- DE-A1- 3 237 324
- DE-A1-102007 015 975
- US-A- 3 230 799

## Beschreibung

Die Erfindung betrifft eine Spannvorrichtung zum Dehnen eines Gewindebolzens durch Zug an dessen Gewindeendabschnitt, mit einem ein- oder mehrteiligen Gehäuse mit mindestens einem darin in Längsrichtung bewegbaren, an eine Hydraulikversorgung anschließbaren Kolben, einem in Verlängerung zu dem Gehäuse angeordneten, die im Gehäuse wirkenden Spannkräfte auf eine den Gewindebolzen umgebende Unterlage abführenden Stützrohr, einer mittels Gewindeeingriff auf einem Gewindeendabschnitt des Gewindebolzens befestigbaren Zugmutter, die in Längsrichtung mit einer Druckfläche gegen eine an dem Kolben ausgebildete Druckübertragungsfläche abgestützt ist, und mit mindestens einer den Kolben in Richtung zu dem Stützrohr hin beaufschlagenden Rückstellfeder mit Anlage einerseits gegen eine gehäuseseitige Federabstützung und andererseits gegen eine kolbenseitige Federabstützung.

Bei einer Bolzenspannvorrichtung wie sie z. B. aus der DE 43 41 707 A1 bekannt ist, muss nach Abschluss des Spannprozesses und damit nach Eintreten der Druckentlastung der hydraulische Kolben des Spannzylinders wieder in seine untere Ausgangslage zurückgedrückt werden. Dies ist, vor allem bei häufigen oder sich wiederholenden Spannprozessen, mühsam und führt zu einem Zeitverlust, bis die Spannvorrichtung für den nächsten Spannprozess vorbereitet ist.

Eine gattungsgemäße Bolzenspannvorrichtung, bei der der hydraulische Kolben durch Federelemente wieder in seine untere Ausgangslage zurückgedrückt wird, ist aus der DE 10 2007 015 975 A1 bekannt. Da der Kolben, die Zugmutter und die Federelemente nahezu auf derselben Höhe angeordnet sind, wird zwar eine geringe Baulänge erzielt, jedoch zu Lasten eines relativ großen Durchmessers der Spannvorrichtung. Zudem lässt sich durch diese Bauweise die Zugmutter nur austauschen, wenn zugleich der abgedichtete Kolben aus dem Gehäuse ausgebaut wird, wobei der Ausbau des Kolbens wiederum zunächst den Ausbau der Federelemente bedingt. Entsprechend groß ist der Montageaufwand bei dieser Spannvorrichtung.

Eine deutlich schlankere Spannvorrichtung, die zudem ebenfalls mit einer Rückstellfeder versehen ist, ist aus der DE 30 47 674 A1 bekannt. Jedoch muss auch hier ein relativ großer Montageaufwand betrieben werden, um an die Zugmutter zu gelangen. Unter anderem müssen Teile des Gehäuses der Spannvorrichtung entfernt werden.

Aus der US 3,230,799 ist eine Spannvorrichtung in einer insoweit inversen Bauart bekannt, als hier durch den hydraulischen Druck nicht der Kolben in Bewegung gesetzt wird, sondern ein den Kolben umgebender Teil des Zylindergehäuses, welches seinerseits die Zugmutter mitnimmt. Erreicht wird zwar eine relativ kompakte Bauweise, die jedoch zulasten der Gerätesicherheit geht, da die beim hydraulischen Spannprozess sich bewegenden Teile teilweise außen liegen. Für den praktischen Einsatz muss diese Spannvorrichtung daher in einem umgebenden Schutzgehäuse oder Schutzkäfig betrieben werden, was den Vorteil der Kompaktheit wieder relativiert.

Die Aufgabe der Erfindung ist es daher, durch platzsparende, eine kompakte Bauweise der Vorrichtung ermöglichende Maßnahmen, welche mit geringem Montageaufwand an der Spannvorrichtung realisierbar sind, zu einer selbsttätigen Kolbenrückstellung zu gelangen.

Zur **Lösung** dieser Aufgabe wird eine Spannvorrichtung zum Dehnen eines Gewindebolzens mit den Merkmalen des Patentanspruchs 1 vorgeschlagen.

Durch die Rückstellfeder und ihre Anlage einerseits an einer gehäuseseitigen und andererseits an einer kolbenseitigen Federabstützung kommt es zu einer selbsttätigen Kolbenrückstellung, so dass der Kolben des Spannzylinders nicht unter Kraftaufwendung stets wieder zurückgedrückt werden muss. Diese Art der Kolbenrückstellung ist mit geringem Montageaufwand in bzw. an der Spannvorrichtung realisierbar. Ebenfalls mit geringem Montageaufwand lässt sich die Rückstellfeder gegen eine andere, z. B. stärkere oder weniger starke Rückstellfeder austauschen.

Die Rückstellfeder ist, bezogen auf die Unterlage, in einer Höhe unterhalb des Gewindeeingriffs zwischen der Zugmutter und dem Gewindeendabschnitt angeordnet. Dies ermöglicht eine kompakte Bauweise der Vorrichtung, vor allem eine kurze Baulänge.

Vorzugsweise beträgt die Anzahl der Rückstellfedern vier, wobei die Federn über den Umfang der Spannvorrichtung verteilt angeordnet sein sollten. Jedoch kann die Anzahl der Federn auch geringer sein, z. B. können insgesamt zwei parallel geschaltete Rückstellfedern in Bezug auf die Mittelachse der Spannvorrichtung einander gegenüberliegend vorhanden sein. Der Vorteil der Verwendung von insgesamt vier parallel geschalteten und um die Mittelachse der Spannvorrichtung herum positionierten Federn besteht in der so erzielten, besonders verkantungsfreien Kolbenrückstellung.

Gemäß einer weiteren Ausgestaltung sind die beiden Federabstützungen so ausgerichtet, dass die gehäuseseitige Federabstützung dem Stützrohr zugewandt, und die kolbenseitige Federabstützung dem Stützrohr abgewandt ist.

Gemäß einer weiteren Ausgestaltung umschließt die z. B. aus geschichteten Tellerfedern oder aus einer Wendel bestehende Rückstellfeder einen Holm, dessen oberes, dem Stützrohr abgewandtes Holmende gegenüber dem Kolben abgestützt ist, wohingegen der Holm an seinem unteren, dem Stützrohr zugewandten Ende eine Erweiterung aufweist, gegen die sich die Rückstellfeder abstützt.

Ferner wird vorgeschlagen, dass zur Festlegung des oberen Holmendes dieses in eine Öffnung in einer flanschartigen Erweiterung des Kolbens eingehängt ist, wobei sich das obere Holmende vorzugsweise von oben her auf der flanschartigen Erweiterung abstützt.

Ferner wird vorgeschlagen, dass der Holm längsbeweglich durch eine parallel zu dem Kolben ausgerichtete Öffnung in dem Gehäuse hindurchführt, wobei der die Öffnung umgebende Bereich des Gehäuses die gehäuseseitige Federabstützung bildet.

Ferner wird mit dem Ziel einer kompakten Bauweise der Vorrichtung vorgeschlagen, dass, in Längsrichtung betrachtet, sowohl die flanschartige Erweiterung des Kolbens, als auch das Gehäuse in Höhe der Öffnung Rechteckquerschnitte aufweisen, und dass im Bereich jeder der vier Ecken des Rechteckquerschnitts jeweils eine der vier Rückstellfedern angeordnet ist.

Weitere Einzelheiten und Vorteile ergeben sich aus der nachfolgenden Beschreibung eines auf der Zeichnung dargestellten Ausführungsbeispiels. Es zeigen:
- Fig. 1: in perspektivischer Darstellung eine hydraulisch arbeitende Gewindebolzen-Spannvorrichtung, aufgesetzt auf einen durch eine Mutter gesicherten Gewindebolzen und abgestützt auf einer Unterlage;
- Fig. 2: eine Seitenansicht der Gewindebolzen-Spannvorrichtung, wobei größere Bereiche längs der Mittelachse geschnitten wiedergegeben sind;
- Fig. 3: eine Draufsicht auf die Gewindebolzen-Spannvorrichtung, und
- Fig. 4: einen Schnitt durch die Gewindebolzen-Spannvorrichtung entsprechend der in Fig. 3 eingetragenen, zu der Mittelachse versetzt angeordneten Schnittebene IV - IV.

Die hydraulisch angetriebene Spannvorrichtung dient dem Anziehen und gegebenenfalls auch dem Lösen hoch belasteter Schraubverbindungen. Die Spannvorrichtung hat die Aufgabe, in Bolzenlängsrichtung für eine gewisse Zeit eine vorgegebene Vorspannkraft auf den Gewindebolzen 3 einer Schraubverbindung aufzubringen, um die Möglichkeit zu schaffen, die auf den Gewindebolzen 3 aufgeschraubte und diesen sichernde Mutter 4 momentenfrei anzuziehen bzw. nachzuziehen, oder auch zu lösen.

Die hier beschriebene Spannvorrichtung ist speziell für das Spannen bzw. Dehnen solcher Bolzenverbindungen ausgelegt, bei denen das über die Mutter 4 hinaus ragende Gewinde des Bolzens 3 eine beträchtliche Länge hat, und bei denen dieser Gewindeabschnitt insbesondere eine Länge aufweist, die das vier- bis achtfache des Gewindedurchmessers D beträgt.

Als vorübergehend Zug auf den Bolzen ausübendes Element wird eine Zugmutter 10 der Bolzenspannvorrichtung auf den Endabschnitt A des über die Mutter 4 hinaus vorstehenden Gewindeabschnitts aufgeschraubt. Die Zugmutter 10 wird anschließend unter Einsatz von Hydraulik unter Zugkraft gesetzt, wodurch der Gewindebolzen 3 in Längsrichtung gedehnt wird.

Die Bolzenspannvorrichtung weist ein starres Gehäuse 1 auf. Dieses besteht beim Ausführungsbeispiel aus zwei Gehäuseteilen 1a, 1 b. In Längsrichtung findet das Gehäuse 1 seine starre Fortsetzung nach unten in einem Stützrohr 2, welches an seiner Unterseite offen ist und sich auf jener Unterlage B, zumeist einem Maschinenteil, abstützt, auf der sich auch die Mutter 4 abstützt. Das Stützrohr 2 der Spannvorrichtung leitet daher die im Gehäuse 1 wirkenden Spannreaktionskräfte auf die feste Unterlage B ab. Das Stützrohr 2 umschließt und lässt Platz für die Mutter 4, ohne ein Drehen der im Inneren des Stützrohrs 2 angeordneten Mutter 4 zu behindern.

Seitlich an dem Gehäuse 1 befindet sich ein Hydraulikanschluss 7, über den in der Spannvorrichtung angeordnete Kolbenräume mit einer schaltbaren Hochdruck-Hydraulikversorgung verbindbar sind.

Außerdem kann ein durch eine Öffnung 2A in dem Stützrohr 2 hindurch arbeitendes Getriebe vorgesehen sein, mit dessen Hilfe sich die auf dem Gewindebolzen 3 sitzende Mutter 4 drehen lässt. Dieses Drehen ist nur möglich, wenn die Spannvorrichtung arbeitet, und daher die Mutter 4 nicht durch erhebliche Reibung, insbesondere gegenüber der Unterlage B, belastet ist.

Das Gehäuse 1 umfasst mindestens einen Hydraulikzylinder, der über den Hydraulikanschluss 7 und eine flexible, druckfeste Hydraulikleitung mit der externen Hydraulikversorgung verbunden sind.

Bei dem hier beschriebenen Ausführungsbeispiel sind zwei Hydraulikzylinder in Reihe hintereinander geschaltet. Hierzu setzt sich, wie in Fig. 4 erkennbar ist, das Gehäuse 1 aus zwei druckfesten Gehäuseteilen 1a, 1 b zusammen, die jeweils einen Kolbenraum und damit einen hydraulischen Arbeitsraum umschließen. In jedem Kolbenraum ist, zu der Innenwandung des jeweiligen Gehäuseteils 1a, 1b hin abgedichtet, ein Kolben 5a, 5b in Längsrichtung beweglich angeordnet. Die Kolben 5a, 5b liegen in Längsrichtung gegeneinander an, und sind auf diese Weise in Reihenschaltung angeordnet.

Beim Einschalten der Hydraulikversorgung werden durch das Einspeisen von hydraulischem Druck in die Kolbenräume die darin angeordneten Kolben 5a, 5b gemeinsam angehoben. Dies erfolgt entgegen der Wirkung von im Folgenden noch näher beschriebenen Federelementen.

Der Kolben 5 bzw., im Falle eines mehrteiligen Kolben, dessen oberster Kolben 5a liegt mit einer Druckübertragungsfläche 6 gegen die als Druckfläche 9 dienende Unterseite der Zugmutter 10 in Längsrichtung an. Beim Anheben des Kolbens 5 kommt es daher zu einer identischen Bewegung und Mitnahme der Zugmutter 10, und damit zu einem torsionsfreien Strecken des Gewindebolzens.

Die mit dem Endabschnitt A des Außengewindes des Gewindebolzens 3 verschraubbare Zugmutter 10 ist austauschbar gestaltet, sie lässt sich also bei Bedarf gegen eine Zugmutter 10 anderer Größe bzw. Geometrie austauschen, wohingegen der ein- oder mehrteilige Kolben 5 nicht gegen einen anderen Kolben ausgetauscht werden muss.

Zum Spannen des Gewindebolzens 3 wird zunächst die Zugmutter 10 mit ihrem Innengewinde 11 auf den Gewindeendabschnitt A des Gewindebolzens aufgeschraubt. Das Innengewinde 11 erstreckt sich vorzugsweise nicht über die gesamte Länge der Zugmutter 10. Vielmehr weist die Zugmutter 10 im Anschluss an das Innengewinde 11 einen Längsanschlag 12 auf, der nur bei vollständig und damit korrekt aufgeschraubter Zugmutter 10 gegen die Stirnfläche 3A des Gewindebolzens axial anliegt. Der Längsanschlag 12 befindet sich an einem gewindelosen, gegenüber dem Gewinde 11 nach radial innen vorstehenden Längsabschnitt der Zugmutter 10.

Durch anschließendes Einspeisen von hydraulischem Druck hebt der im Zylinder 1 geführte und von unten gegen die Zugmutter 10 abgestützte Kolben 5 unter Mitnahme der Zugmutter 10 an, wodurch es zur Längsdehnung des Gewindebolzens 3 kommt. Damit verbunden ist ein Reibungsverlust an der Unterseite der Mutter 4, so dass diese sich jetzt auf dem Gewinde des Bolzens drehen, z. B. nachziehen lässt.

Um nicht, vor allem bei häufigen Spannprozessen, nach Abschluss jedes einzelnen Spannprozesses den Kolben 5 unter Aufwenden von Kraft wieder in seine Ausgangslage zurückdrücken zu müssen, sind den Kolben 5 in Richtung zu dem Stützrohr 2 hin beaufschlagende Rückstellfedern 20 vorgesehen. Bei dem Ausführungsbeispiel sind insgesamt vier derartiger Federn 20 in Parallelschaltung vorhanden, jedoch kann auch eine geringere oder größere Anzahl an Federn 20 geeignet sein.

Gemäß Fig. 4 ist die einzelne Rückstellfeder 20 einerseits gegen eine gehäuseseitige Federabstützung 21, also eine bezüglich des Gehäuses 1 bzw. 1a starr ausgebildete Anlagefläche, und andererseits gegen eine kolbenseitige Federabstützung 22, also eine bezüglich des Kolbens 5 starr ausgebildete Anlagefläche, abgestützt.

Die Fig. 4 lässt in Verbindung mit Fig. 3 die Gestaltung sowohl des Gehäuses 1 als auch des darin längsgeführten, zweiteiligen Kolbens 5 sowie die besonders montagefreundliche Unterbringung der Rückstellfedern 20 erkennen, wobei die Rückstellfedern 20 platzsparend unterhalb des Gewindeeingriffs zwischen der Zugmutter 10 und dem Gewindeendabschnitt A angeordnet sind.

Zu diesem Zweck ist der Kolben 5 zwar dort, wo er im Gehäuse 1 abgedichtet geführt ist und so den Arbeitsraum des Hydraulikzylinders begrenzt, zylindrisch bzw. von kreisförmigem Querschnitt. Jedoch weist der Kolben 5 einen Längsabschnitt auf, auf welchem er, in Längsrichtung betrachtet, mit radialen Erweiterungen 31 nach Art von Flanschen versehen ist. Die Erweiterungen 31 stellen den Platz für die Unterbringung der Rückstellfedern 20 zur Verfügung.

Beim Ausführungsbeispiel ist dieser Längsabschnitt des Kolbens mit insgesamt vier gegenüber der übrigen, zylindrischen Kolbenform radial vergrößerten Erweiterungen 31 versehen, wodurch der Längsabschnitt einen in Fig. 3 gut erkennbaren, rechteckigen Querschnitt aufweist. Die vier Erweiterungen 31 bilden, als Flansche gestaltet, die Eckenbereiche des Rechtecks. In jedem der Eckenbereiche ist eine der vier Rückstellfedern 20 angeordnet.

Jede der flanschartigen Erweiterungen 31 des Kolbens 5 ist mit einer Öffnung 32 versehen, die sich parallel zur Längsachse des Kolbens erstreckt.

Der Gestaltung des Kolbens entsprechend, ist auch das Gehäuse 1 ist über einen Teil seiner Länge von rechteckigem Querschnitt. Diesen rechteckigen Querschnitt weist das Gehäuse 1 im Wesentlichen auf jenem Gehäuselängsabschnitt L1 auf, auf dem sich im Gehäuseinneren der ein- oder zweiteilige Kolben 5 befindet.

In Fluchtung zu den Öffnungen 32 in den flanschartigen Erweiterungen 31 des Kolbens 5 ist auch das Gehäuse 1 mit jeweils einer Öffnung 42 versehen. An die Öffnung 42 schließt sich nach unten, d. h. zu dem Stützrohr 2 hin, eine vorzugsweise zylindrische Federkammer an, welche genügend Platz zur Aufnahme der jeweiligen Rückstellfeder 20 bietet.

Ein starrer Holm 25 erstreckt sich längs durch die Federkammer hindurch. Er ist mit seinem oberen Holmende 26 an dem Kolben 5 bzw. dem oberen Kolben 5a festgelegt, wohingegen das untere Holmende als Erweiterung 27, vergleichbar der Form eines Schraubenkopfes, gestaltet ist. Die Oberseite der Erweiterung 27 ist die kolbenseitige Federabstützung 22. Als gehäuseseitige Federabstützung 21 dient der die Öffnung 42 umgebende Bereich des Gehäuses 1, d. h. die die Federkammer nach oben hin begrenzende Wandung.

Zur Verbindung des Holms 25 mit dem Kolben 5 ist auf ein Gewinde am oberen Holmende 26 eine Mutter 28 aufgeschraubt, deren Durchmesser größer als der Durchmesser der darunter angeordneten Öffnung 32 ist. Mittels der Mutter 28 vermag sich daher der Holm 25 von oben her an der flanschartigen Erweiterung 31 des Kolbens 5 abzustützen.

Nach unten hin ist die Federkammer offen. Zur Montage oder zum Austausch der Rückstellfeder 20 wird daher zunächst die Mutter 28 am oberen Holmende 26 gelöst. Anschließend lässt sich die Rückstellfeder 20 zusammen mit dem Holm 25 nach unten aus dem Gehäuse 1 herausnehmen. Das Zusammensetzen erfolgt in umgekehrter Reihenfolge.

Jede Rückstellfeder 20 besteht bei dem hier wiedergegebenen Ausführungsbeispiel aus mehreren aufeinandergeschichteten Tellerfedern 20A. Anstelle der Tellerfedern 20A lässt sich auch eine auf einen entsprechenden Druck ausgelegte Wendelfeder verwenden.

Der Kolben 5 ist zur Kennzeichnung seines maximal zulässigen Kolbenhubs mit einer Markierung 50 versehen.

Um ein leichtes Verkanten zwischen Zugmutter 10 und Gewindeendabschnitt A auszugleichen, ist der Kolben 5 bzw. hier der obere Kolben 5a zweigeteilt gestaltet. Er setzt sich aus einem Grundkörper 55, welcher dem Stützrohr 2 abgewandt als Mulde oder sphärische Kalotte gestaltet ist, und einem korrespondierend gestalteten, an seiner Unterseite sphärisch geformten Ring 56 zusammen, der sich auf diese Weise zwischen dem Kolben 5 und der Zugmutter 10 befindet. Entlang der gemeinsamen, eine Kugelpfanne bildenden Kalottenlinie 57 kann der Ring 56 eine gewisse Winkelanstellung zu dem Grundkörper 55 des Kolbens einnehmen, um so Ungenauigkeiten des Gewindes am Gewindebolzen 3 auszugleichen.

### Bezugszeichenliste

- 1: Gehäuse
- 1a: Gehäuseteil
- 1b: Gehäuseteil
- 2: Stützrohr
- 3: Gewindebolzen
- 4: Mutter
- 5: Kolben
- 5a: Kolben
- 5b: Kolben
- 6: Druckübertragungsfläche
- 7: Hydraulikanschluss
- 9: Druckfläche
- 10: Zugmutter
- 11: Innengewinde
- 12: Längsanschlag
- 20: Rückstellfeder
- 20A: Tellerfeder
- 21: Federabstützung, gehäuseseitig
- 22: Federabstützung, kolbenseitig
- 25: Holm
- 26: oberes Holmende
- 27: Erweiterung, unteres Ende des Holms
- 28: Mutter
- 31: flanschartige Erweiterung
- 32: Öffnung
- 42: Öffnung
- 50: Markierung
- 55: Grundkörper
- 56: Ring
- 57: Kalottenlinie
- A: Gewindeendabschnitt
- B: Unterlage
- D: Gewindedurchmesser
- L1: Teillänge

## Patentansprüche

1. Spannvorrichtung zum Dehnen eines Gewindebolzens durch Zug an dessen Gewindeendabschnitt (A), mit einem ein- oder mehrteiligen Gehäuse (1) mit mindestens einem darin in Längsrichtung bewegbaren, an eine Hydraulikversorgung anschließbaren Kolben (5), einem in Verlängerung zu dem Gehäuse (1) angeordneten, die im Gehäuse (1) wirkenden Spannkräfte auf eine den Gewindebolzen umgebende Unterlage (B) abführenden Stützrohr (2), einer mittels Gewindeeingriff auf einem Gewindeendabschnitt (A) des Gewindebolzens befestigbaren Zugmutter (10), die in Längsrichtung mit einer Druckfläche (9) gegen eine an dem Kolben (5) ausgebildete Druckübertragungsfläche (6) abgestützt ist, und mit mindestens einer den Kolben (5) in Richtung zu dem Stützrohr (2) hin beaufschlagenden Rückstellfeder (20) mit Anlage einerseits gegen eine gehäuseseitige Federabstützung (21) und andererseits gegen eine kolbenseitige Federabstützung (22), **dadurch gekennzeichnet, dass** die mindestens eine Rückstellfeder (20), bezogen auf die Unterlage (B), unterhalb der Höhe angeordnet ist, in der der Gewindeeingriff zwischen Zugmutter (10) und Gewindeendabschnitt (A) erfolgt.

2. Spannvorrichtung nach Anspruch 1, **dadurch gekennzeichnet, dass** die mindestens eine Rückstellfeder (20) auf Höhe des Kolbens (5) angeordnet ist.

3. Spannvorrichtung nach Anspruch 1 oder 2, **gekennzeichnet durch** mindestens zwei, vorzugsweise vier parallel geschaltete Rückstellfedern (20), die um den Kolben (5) herum verteilt angeordnet sind.

4. Spannvorrichtung nach Anspruch 3, **dadurch gekennzeichnet, dass** die vier Rückstellfedern an den vier Ecken eines Rechteckquerschnitts angeordnet sind, in dessen Zentrum der Kolben (5) angeordnet ist.

5. Spannvorrichtung nach einem der vorangehenden Ansprüche, **dadurch gekennzeichnet, dass** die gehäuseseitige Federabstützung (21) dem Stützrohr (2) zugewandt, und die kolbenseitige Federabstützung (22) dem Stützrohr (2) abgewandt ist.

6. Spannvorrichtung nach einem der vorangehenden Ansprüche, **dadurch gekennzeichnet, dass** die Rückstellfeder (20) einen Holm (25) umschließt, wobei das obere, dem Stützrohr (2) abgewandte Holmende (26) gegenüber dem Kolben (5) festgelegt ist, und an dem unteren, dem Stützrohr (2) näheren Ende des Holms (25) eine Erweiterung (27) ausgebildet ist, gegen die sich die Rückstellfeder (20) abstützt.

7. Spannvorrichtung nach Anspruch 6, **dadurch gekennzeichnet, dass** zur Festlegung des oberen Holmendes (26) dieses in einer Öffnung (32) in einer flanschartigen Erweiterung (31) des Kolbens (5) sitzt, wobei sich das Holmende (26) von oben her auf der flanschartigen Erweiterung (31) abstützt.

8. Spannvorrichtung nach Anspruch 6 oder 7, **dadurch gekennzeichnet, dass** der Holm (25) längsbeweglich durch eine parallel zu dem Kolben (5) ausgerichtete Öffnung (42) in dem Gehäuse (1) hindurchführt, wobei der die Öffnung (42) umgebende Bereich des Gehäuses (1) die gehäuseseitige Federabstützung (21) bildet.

9. Spannvorrichtung nach Anspruch 8, **dadurch gekennzeichnet, dass** in Längsrichtung betrachtet sowohl die flanschartige Erweiterung (31) des Kolbens (5) als auch das Gehäuse (1) in Höhe der Öffnung (42) Rechteckquerschnitte aufweisen, und dass auf jeder der vier Ecken des Rechteckquerschnitts jeweils eine Rückstellfeder (20) angeordnet ist.

10. Spannvorrichtung nach einem der vorangehenden Ansprüche, **gekennzeichnet durch** einen zwischen dem Kolben (5) und der Zugmutter (10) angeordneten Ring (56), wobei die in gegenseitigem Kontakt stehenden Flächen des Kolbens (5) und des Rings (56) sphärisch gestaltet sind.

11. Spannvorrichtung nach einem der vorangehenden Ansprüche, **dadurch gekennzeichnet, dass** sich die Zugmutter (10) aus einem Innengewindeabschnitt (11) und einem diesem gegenüber radial vorspringenden weiteren Längsabschnitt zusammensetzt, und dass an dem weiteren Längsabschnitt ein gegen die Stirnfläche des Gewindebolzens abstützbarer Längsanschlag (12) ausgebildet ist.

## Claims

1. A tensioning apparatus for stretching a threaded pin by pulling on the end portion (A) of the thread thereof, with a single-part or multiple-part housing (1) with at least one piston (5) movable therein in the longitudinal direction and capable of being attached to an hydraulic supply, a support tube (2) arranged as an extension of the housing (1) and diverting the tensioning forces acting in the housing (1) to an underlay (B) surrounding the threaded pin, a tension nut (10) which is capable of being fastened to an end portion (A) of the thread of the threaded pin by means of thread engagement and which is supported in the longitudinal direction by a pressure face (9) against a pressure-transfer face (6) formed on the piston (5), and with at least one return spring (20) acting upon the piston (5) in the direction towards the support tube (2) with abutment against a spring support (21) towards the housing on the one hand and against a spring support (22) towards the piston on the other hand, **characterized in that** the at least one return spring (20) is arranged, with respect to the underlay (B), below the level at which the thread engagement between the tension nut (10) and the end portion (A) of the thread takes place.

2. A tensioning apparatus according to Claim 1, **characterized in that** the at least one return spring (20) is arranged at the level of the piston (5).

3. A tensioning apparatus according to Claim 1 or 2, **characterized by** at least two, and preferably four, return springs (20) which are arranged parallel and which are arranged distributed around the piston (5).

4. A tensioning apparatus according to Claim 3, **characterized in that** the four return springs are arranged at the four corners of a rectangular cross-section, in the centre of which the piston (5) is arranged.

5. A tensioning apparatus according to any one of the preceding Claims, **characterized in that** the spring support (21) towards the housing faces the support tube (2), and the spring support (22) towards the piston faces away from the support tube (2).

6. A tensioning apparatus according to any one of the preceding Claims, **characterized in that** the return spring (20) surrounds a spar (25), wherein the upper end (26) of the spar facing away from the support tube (2) is fixed with respect to the piston (5), and a widening (27) against which the return spring (20) is supported is formed on the lower end of the spar (25) closer to the support tube (2).

7. A tensioning apparatus according to Claim 6, **characterized in that**, in order to fix the upper end (26) of the spar, it is mounted in an opening (32) in a flange-like widening (31) of the piston (5), wherein the end (26) of the spar is supported from above on the flange-like widening (31).

8. A tensioning apparatus according to Claim 6 or 7, **characterized in that** the spar (25) passes in a longitudinally movable manner through an opening (42) - orientated parallel to the piston (5) - in the housing (1), wherein the region of the housing (1) surrounding the opening (42) forms the spring support (21) towards the housing.

9. A tensioning apparatus according to Claim 8, **characterized in that**, as viewed in the longitudinal direction, both the flange-like widening (31) of the piston (5) and the housing (1) have rectangular cross-sections at the level of the opening (42), and one return spring (20) is arranged in each case on each of the four corners of the rectangular cross-section.

10. A tensioning apparatus according to any one of the preceding Claims, **characterized by** a ring (56) arranged between the piston (5) and the tension nut (10), wherein the faces of the piston (5) and the ring (56) which are in mutual contact are made spherical.

11. A tensioning apparatus according to any one of the preceding Claims, **characterized in that** the tension nut (10) is formed from an internal thread portion (11) and a further longitudinal portion projecting radially with respect to the latter, and a longitudinal stop (12) capable of being supported against the end face of the threaded pin is formed on the further longitudinal portion.

## Revendications

1. Dispositif de serrage pour l'allongement d'un boulon fileté par une traction sur son tronçon d'extrémité fileté (A), comportant un boîtier (1) en une ou plusieurs parties, au moins un piston (5) mobile dans ce dernier et pouvant être raccordé à une alimentation hydraulique, un tube de support (2), disposé dans le prolongement du boîtier (1), évacuant les forces de serrage, agissant dans le boîtier (1), sur une base (B) entourant le boulon fileté, un écrou de traction (10), qui peut être fixé par engrènement sur un tronçon d'extrémité fileté (A) du boulon fileté et qui est en appui dans le sens longitudinal avec une surface de pression (9) contre une surface de transmission de pression (6) réalisée sur le piston (5), et comportant au moins un ressort de rappel (20), qui sollicite le piston (5) vers le tube de support (2) et prend appui, d'une part, contre un appui de ressort (21) du côté boîtier et, d'autre part, contre un appui de ressort (22) du côté piston, **caractérisé en ce que** ledit au moins un ressort de rappel (20) est disposé par rapport à la base (B) en dessous de la hauteur dans laquelle se produit l'engrènement entre l'écrou de traction (10) et le tronçon d'extrémité fileté (A).

2. Dispositif de serrage selon la revendication 1, **caractérisé en ce que** ledit au moins un ressort de rappel (20) est disposé à la hauteur du piston (5).

3. Dispositif de serrage selon la revendication 1 ou 2, **caractérisé par** au moins deux, de préférence quatre ressorts de rappel (20) montés en parallèle, qui sont répartis autour du piston (5).

4. Dispositif de serrage selon la revendication 3, **caractérisé en ce que** les quatre ressorts de rappel sont disposés aux quatre angles d'une section transversale rectangulaire, au centre de laquelle est disposé le piston (5).

5. Dispositif de serrage selon l'une quelconque des revendications précédentes, **caractérisé en ce que** l'appui de ressort (21) du côté boîtier est orienté vers le tube de support (2), et l'appui de ressort (22) du côté piston est détourné du tube de support (2).

6. Dispositif de serrage selon l'une quelconque des revendications précédentes, **caractérisé en ce que** le ressort de rappel (20) entoure une barre (25), l'extrémité supérieure (26) de la barre, détournée du tube de support (2), étant fixée en vis-à-vis du piston (5), et un prolongement (27), sur lequel le ressort de rappel (20) prend appui, étant réalisé au niveau de l'extrémité inférieure de la barre (25), proche du tube de support (2).

7. Dispositif de serrage selon la revendication 6, **caractérisé en ce que** pour la fixation de l'extrémité supérieure (26) de la barre, celle-ci est logée dans un orifice (32) dans un prolongement (31) en forme de collet du piston (5), ladite extrémité (26) de la barre prenant appui depuis le haut sur le prolongement (31) en forme de collet.

8. Dispositif de serrage selon la revendication 8 ou 7, **caractérisé en ce que** la barre (25) est guidée de manière mobile longitudinalement à travers un orifice (42) orienté parallèlement au piston (5) dans le boîtier (1), la zone du boîtier (1) entourant l'orifice (42) formant l'appui de ressort (21) du côté boîtier.

9. Dispositif de serrage selon la revendication 8, **caractérisé en ce que**, par référence au sens longitudinal, tant le prolongement (31) en forme de collet du piston (5) que le boîtier (1) possèdent des sections transversales rectangulaires à hauteur de l'orifice (42), et **en ce que** sur chacun des quatre coins de la section transversale est disposé respectivement un ressort de rappel (20).

10. Dispositif de serrage selon l'une quelconque des revendications précédentes, **caractérisé par** une bague (56), disposée entre le piston (5) et l'écrou de traction (10), les surfaces en contact mutuel du piston (5) et de la bague (56) étant sphériques.

11. Dispositif de serrage selon l'une quelconque des revendications précédentes, **caractérisé en ce que** l'écrou de traction (10) est constitué d'un tronçon fileté intérieur (11) et d'un autre tronçon longitudinal radialement saillant par rapport à ce dernier, et **en ce que** sur l'autre tronçon longitudinal est réalisée une butée longitudinale (12) pouvant prendre appui contre la face frontale du boulon fileté.
